# FASCICULE DE BREVET EUROPEEN

(11) **EP 2 163 167 B1**
(45) Date de publication et mention de la délivrance du brevet: **04.01.2012**
(21) Numéro de dépôt: 09354037.5
(22) Date de dépôt: 11.09.2009
(51) Int. Cl.: A43C 15/06

(54) **Crampon à glace pour l'alpinisme à pointe avant réglable**
Steigeisen zum Hochtouren mit verstellbarer Vorderzacke
Ice crampon for mountaineering with adjustable front point

(30) Priorité: 15.09.2008 FR 0805046
(43) Date de publication de la demande: 17.03.2010
(73) Titulaire: Zedel, 38920 Crolles (FR)
(72) Inventeur: Petzl, Paul, 38530 Barraux (FR); Plaze, Pierre, 73000 Chambéry (FR)
(74) Mandataire: de Jong, Jean Jacques

(56) Documents cités:
- EP-A- 0 233 130
- FR-A- 1 330 099
- FR-A- 2 587 223
- US-A- 4 480 396
- US-A- 4 910 883

## Description

### Domaine technique de l'invention

L'invention concerne un crampon à glace comportant une armature métallique composée :
- d'une plaque d'appui horizontale équipée de pointes d'ancrage verticales,
- d'au moins une pointe avant en forme de lame faisant saillie de la partie antérieure de l'armature,
- et de moyens de réglage en longueur de ladite pointe avant entre une position de recul, et une position avancée.

### Etat de la technique

Pour la pratique de l'escalade de cascades de glace, il est connu de modifier le réglage des pointes avant d'une armature de crampon pour s'adapter à l'état de la glace qui peut varier rapidement en fonction des conditions climatiques et de la température extérieure. Les pointes avant comportent généralement une pluralité de trous permettant un réglage en longueur et/ou en inclinaison. Une glace dure à très basse température ne doit pas être attaquée de la même façon qu'une glace plus tendre et plus friable à une température plus élevée. L'assemblage final nécessite deux vis de fixation traversant deux trous sélectionnés pour obtenir un blocage efficace. Il est nécessaire de retirer et de remonter les deux vis de fixation pour modifier le réglage des pointes avant, ce qui impose un certain temps de manipulation et de réglage. Un tel dispositif comprenant les caractéristiques du préambule de la revendication 1 est décrit dans le document FR 2587223.

### Objet de l'invention

L'objet de l'invention consiste à réaliser un crampon à glace pour l'alpinisme, permettant de régler facilement et avec rapidité le positionnement longitudinal et/ou transversal d'au moins une pointe avant.

Le crampon selon l'invention est caractérisé en ce qu' une liaison glissière coopére avec une traverse de positionnement solidaire de l'armature, la course de coulissement correspondant au décalage longitudinal entre les deux orifices.

La traverse de positionnement s'étend parallèlement à la vis de fixation, et est agencée pour permettre le montage d'une ou de deux pointes avant selon un positionnement longitudinal et transversal prédéterminé. Une seule vis de fixation est nécessaire pour réaliser le réglage.

Selon un mode de réalisation préférentiel, la traverse de positionnement est crantée sur toute la largeur avec une succession de crans et d'entailles rectangulaires disposés symétriquement des deux côtés opposés. L'encoche postérieure de la pointe avant présente un profil en T à fond rectiligne s'étendant parallèlement au décalage longitudinal des deux orifices. La pointe avant est disposée dans une entaille prédéterminée de la traverse en étant bloquée dans la direction transversale par les crans adjacents dans chacune des positions de recul et avancée.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
- la figure 1 est une vue schématique en perspective de l'étrier avant d'un crampon selon l'invention, équipé d'une paire de pointes avant représentées en position de recul ;
- la figure 2 est une vue identique de la figure 1 avec les deux pointes avant en position avancée ;
- les figures 3A et 3B sont des vues en coupe longitudinale selon les lignes 3A-3A et 3B-3B respectives des figures 1 et 2 ;
- la figure 4 montre une vue en coupe transversale selon la ligne 4-4 de la figure 1 ;
- les figures 5 et 6 sont des variantes des figures 1 et 2, avec une seule pointe avant, respectivement en position de recul et en position avancée ;
- les figures 7 et 8 sont des variantes des figures 1 et 2, avec un positionnement longitudinal et transversal différent d'une paire del pointes avant;
- les figures 9 et 10 représentent des variantes des figures 1 et 2 avec un autre positionnement longitudinal et transversal des pointes avant ;
- la figure 11 est une vue schématique en perspective d'une variante de l'étrier avant selon l'invention, lequel est équipé d'une paire de pointes avant représentées en position avancée ;
- la figure 12 est une vue identique de la figure 11, avec une seule pointe avant en position avancée placée au milieu de l'armature ;
- les figures 13A et 13B sont des vues en coupe longitudinale de la figure 12, respectivement en positions avancée et de recul ;
- les figures 14 et 15 sont des vues identiques de la figure 11 d'une autre variante de réalisation, respectivement en positions avancée et de recul ;
- les figures 16A et 16B sont des vues en coupe longitudinale des figures 14 et 15.

### Description de modes particuliers de réalisation

En référence aux figures 1 à 4, l'étrier avant 10 d'un crampon à glace comporte une armature 11 métallique en acier trempé, composée d'une plaque d'appui 12 destinée à être fixée sous la semelle de la chaussure, et d'une paire de pointes avant 13. L'étrier arrière et la barrette de liaison ne sont pas représentés sur les figures, et sont connus en soi selon le document EP1348350.

L'armature 11 est fabriquée par découpage pliage d'une bande d'acier, suivie d'une trempe thermique pour obtenir la dureté souhaitée. Les pointes avant 13 ont des structures identiques, formées par des lames en acier fixées à la partie antérieure de l'armature 11 en s'étendant dans deux plans parallèles verticaux.

La face horizontale de la semelle 12 est ajourée par des ouvertures 15, 16 séparées l'une de l'autre par une entretoise 17 transversale. La périphérie de l'armature 11 est pourvue en plus d'une série de pointes verticales 14 s'étendant de chaque côté vers le bas. A titre d'exemple, les deux pointes 14 verticales situées de chaque côté de l'armature 11 au niveau de la traverse 24, sont agencées selon un V renversé, l'une vers l'avant et l'autre vers l'arrière.

La partie antérieure de chaque pointe avant 13 comporte un pic 18 en dent de scie prolongé le long du chant inférieur par une série de dents d'ancrage 19. La partie intermédiaire de chaque pointe avant 13 est dotée de deux orifices 20, 21 circulaires décalées dans la direction longitudinale, et autorisant le passage d'une vis de fixation 22 lors d'un réglage à deux positions des pointes avant 13. Les deux côtés antérieurs de l'armature 11 sont dotés d'une paire de trous destinés à être alignés avec l'un des deux orifices 20, 21 de chaque pointe avant 13 pour le passage de la vis 22.

La partie postérieure de chaque pointe avant 13 est équipée d'une encoche 23 semi-ouverte ayant un profil en T à fond rectiligne constituant une liaison glissière pouvant coulisser sur une traverse 24 de positionnement pour réaliser ledit réglage.

La profondeur de l'encoche 23 est légèrement supérieure à l'épaisseur de la traverse 24 pour autoriser le mouvement de réglage. La traverse 24 s'étend parallèlement à la vis de fixation 22 en délimitant l'ouverture 16 avec l'entretoise 17. L'arrière de l'armature 11 est muni de deux pattes 25, 26 recourbées destinées à la mise en place de la barrette de liaison (non représentée).

La traverse 24 de positionnement est formée par une barrette crantée sur toute la largeur en présentant des deux côtés latéraux une succession de crans 27 et d'entailles 28 de formes rectangulaires et disposés symétriquement par rapport à la direction transversale.

Le réglage en longueur et le blocage de chaque pointe avant 13 s'effectuent de la manière suivante en utilisant une seule vis de fixation 22:
Sur les figures 1, 3A et 4, chaque pointe avant 13 se trouve dans une position de recul, avec la vis de fixation 22 traversant les orifices 20 alignés avec les trous de l'armature 11. Le flanc gauche de l'encoche 23 de chaque pointe avant 13 est en butée contre la traverse 24 pour assurer le blocage dans le sens longitudinal. Le positionnement latéral des pointes avant 13 est également assuré dans cette position grâce aux crans 27 adjacents qui les maintiennent dans les entailles 28 correspondantes. Le blocage longitudinal et latéral des pointes avant 13 est ainsi assuré au moyen d'une seule vis de fixation 22. Les deux pointes avant 13 sont immobilisées dans la position de recul, en étant parallèles et séparées l'une de l'autre par un intervalle d1 maximum. L'intervalle d1 est inférieur à la distance séparant les deux pointes verticales 14 des deux côtés de l'armature 11.

Pour modifier le réglage longitudinal des pointes avant 13, il suffit de dévisser et de retirer la vis de fixation 22, puis de faire coulisser les pointes avant 13 vers la position avancée.(figure 3B), dans laquelle le flanc droit de l'encoche 23 vient en butée contre l'arête opposée de la traverse 24. Les orifices 21 des pointes avant 13 sont alors alignés avec les trous de l'armature 11, autorisant le passage de la vis de fixation 22 (figure 2). Les deux pointes avant 13 sont immobilisées dans la position avancée, en restant parallèles et séparées l'une de l'autre par le même intervalle d1 transversal.

Sur les figures 5 et 6, on peut utiliser une seule pointe avant 13 dont l'encoche 23 correspondante est placée dans une entaille 28 prédéterminée de la traverse 24. L'autre pointe avant 13 a été enlevée après avoir retiré préalablement la vis 22, et soulevé la partie postérieure pour faire sortir la traverse 24 de l'encoche 23. Le positionnement latéral de la mono-lame dépend de l'entaille 28 sélectionnée sur la traverse 24.

Dans l'exemple de la figure 5, le positionnement latéral de la pointe avant 13 est dissymétrique par rapport au plan médian longitudinal, et correspond avantageusement à un crampon qui sera chaussé à la chaussure droite de l'utilisateur. Dans la direction longitudinale, la mono-lame se trouve dans la position de recul comme à la figure 1.

Sur la figure 6, la mono-lame se trouve dans la position avancée comme à la figure 2. Le positionnement latéral de la pointe avant 13 correspond à celui de la figure 5.

En référence aux figures 7 et 8, on utilise deux pointes avant 13 avec un positionnement longitudinal dissymétrique et un positionnement latéral différent.

Sur la figure 7, la pointe avant 13 de gauche se trouve en position de recul, tandis que la pointe avant 13 de droite est en position avancée. Les deux pointes avant 13 sont logées dans les entailles 28 d'extrémités de la traverse 24, ce qui correspond à un intervalle de séparation d1, comme celui des figures 1 et 2.

Sur la figure 8, la pointe avant 13 de gauche se trouve en position avancée, tandis que la pointe avant 13 de droite est en position de recul. La pointe avant 13 de gauche est logée dans une entaille 28 intermédiaire de la traverse 24, ce qui correspond à un intervalle de séparation d2, inférieur à celui de d1.

Sur les figures 9 et 10, les deux pointes avant 13 sont logées dans les entailles 28 les plus rapprochées de la traverse 24, en étant écartées l'une de l'autre par un intervalle d3 minimum. Sur la figure 9, les deux pointes avant 13 se trouvent simultanément en position de recul, tandis qu'elles sont en position avancée sur la figure 10.

Dans toutes les positions longitudinales et latérales représentées sur les figures précédentes, la même vis de fixation 22 passe dans l'un des orifices 20 ou 21, et permet d'assurer avec la liaison glissière un blocage efficace des pointes avant 13 mono-lame ou bi-lame.

En référence à la variante des figures 11 à 13B, la queue 30 postérieure de chaque pointe avant 113, est rectiligne, et est logée à coulissement dans l'une des entailles 128 ménagées transversalement dans une aile 31 repliée vers le bas de la traverse 124. La forme des entailles 128 permet d'assurer le positionnement latéral et longitudinal des pointes avant 113.

Sur l'autre variante des figures 14 à 16B, la traverse 224 de positionnement latéral comporte une série de griffes 32 recourbées vers le bas. Une encoche 223 débouche à l'extrémité de chaque pointe avant 213, et enfourche la traverse 224 dans l'intervalle entre deux griffes 32.

## Revendications

1. Crampon à glace comportant une armature (11) métallique composée :
- d'une plaque d'appui (12) horizontale équipée de pointes d'ancrage verticales (14),
- d'au moins une pointe avant (13) en forme de lame faisant saillie de la partie antérieure de l'armature (11),
- et de moyens de réglage en longueur de ladite pointe avant (13) entre une position de recul, et une position avancée,
les moyens de réglage comportant deux orifices (20,21) ménagés dans la partie intermédiaire de ladite pointe avant (13; 113,213) pour le passage d'une vis de fixation (22) dans chacune des deux positions de recul et d'avancée, **caractérisé en ce qu'**une liaison glissière coopére avec une traverse de positionnement (24,124,224) solidaire de l'armature (11), la course de coulissement correspondant au décalage longitudinal entre les deux orifices (20,21).

2. Crampon à glace selon la revendication 1, **caractérisé en ce que** la liaison glissière est formée par une encoche (23,223 ) semi-ouverte ménagée dans la partie postérieure de la pointe avant (13, 213), et destinée à coulisser sur la traverse de positionnement (24, 224).

3. Crampon à glace selon la revendication 1, **caractérisé en ce que** la traverse de positionnement (24) est crantée sur toute la largeur avec une succession de crans (27) et d'entailles (28) rectangulaires disposés symétriquement des deux côtés opposés.

4. Crampon à glace selon la revendication 2, **caractérisé en ce que** l'encoche (23) postérieure de la pointe avant (13) présente un profil en T à fond rectiligne s'étendant parallèlement au décalage longitudinal des deux orifices (20,21).

5. Crampon à glace selon la revendication 3, **caractérisé en ce que** la pointe avant (13,113) est disposée dans une entaille (28,128) prédéterminée de la traverse (24,124) en étant bloquée dans la direction transversale par les crans (27) adjacents dans chacune des positions de recul et avancée.

6. Crampon à glace selon la revendication 2, **caractérisé en ce que** la profondeur de l'encoche (23,223) est légèrement supérieure à l'épaisseur de la traverse (24,224) pour permettre le mouvement de réglage longitudinal.

7. Crampon à glace selon l'une des revendications précédentes, **caractérisé en ce que** la traverse de positionnement (24,124,224) s'étend parallèlement à la vis de fixation (22) en permettant le montage d'une ou de deux pointes avant (13,113,213) selon un positionnement longitudinal et transversal prédéterminé.

8. Crampon à glace selon la revendication 1, **caractérisé en ce que** chaque pointe avant (113) possède une queue (30) postérieure rectiligne, laquelle est logée à coulissement dans l'une des entailles (128) ménagées transversalement dans une aile (31) repliée vers le bas de la traverse (124).

9. Crampon à glace selon la revendication 1, **caractérisé en ce que** la traverse (224) de positionnement latéral comporte une série de griffes (32) recourbées vers le bas, et que la queue de chaque pointe avant (213) enfourche la traverse (224) dans l'intervalle entre deux griffes (32) adjacentes.

## Claims

1. An ice crampon comprising a metal armature (11) composed of:
- a horizontal support plate (12) equipped with vertical anchoring spikes (14),
- at least one front spike (13) in the form of a blade salient from the front part of the armature (11),
- and means for adjusting the length of said front spike (13) between a withdrawn position and an advanced position, the adjustment means comprising two apertures (20,21) arranged in the intermediate part of said front spike (13,113,213) for passage of a fixing screw (22) in both the withdrawn and advanced positions,
**characterized in that** a sliding link cooperates with a positioning cross-member (24,124,224) securedly attached to the armature (11), the sliding travel corresponding to the longitudinal distance between the two apertures (20,21).

2. The ice crampon according to claim 1, **characterized in that** the sliding link is formed by a semi-open groove (23,223) arranged in the rear part of the front spike (13,213) and designed to slide on the positioning cross-member (24,224).

3. The ice crampon according to claim 1, **characterized in that** the positioning cross-member (24) is notched over its whole width with a succession of rectangular notches (27) and indentations (28) arranged symmetrically on the two opposite sides.

4. The ice crampon according to claim 2, **characterized in that** the rear groove of the front spike (13) presents a T-shaped profile with a straight bottom extending in a direction parallel to the longitudinal offset of the two apertures (20,21).

5. The ice crampon according to claim 3, **characterized in that** the front spike (13,113) is arranged in a predefined indentation (28,128) of the cross-member (24,124) and is securedly blocked in the transverse direction by the adjacent notches (27) in both the withdrawn and advanced positions.

6. The ice crampon according to claim 2, **characterized in that** the depth of the groove (23,223) is slightly larger than the thickness of the cross-member (24,224) to enable longitudinal adjustment.

7. The ice crampon according to one of the foregoing claims, **characterized in that** the positioning cross-member (24,124,224) extends in a direction parallel to the fixing screw (22) enabling one or two front spikes (13,113,213) to be fitted with a predefined longitudinal and transversal positioning.

8. The ice crampon according to claim 1, **characterized in that** each front spike (113) has a straight rear tail (30) which is housed sliding in one of the indentations (128) arranged transversely in a wing (31) folded down towards the bottom of the cross-member (124).

9. The ice crampon according to claim 1, **characterized in that** the lateral positioning cross-member (224) comprises a series of downwardly-curved claws (32), and that the tail of each front spike (213) straddles the cross-member (224) in the gap between two adjacent claws (32).

## Patentansprüche

1. Eiskrampen mit einem Rahmen (11) aus Metall, der umfasst:
- eine horizontale Auflageplatte (12), die mit vertikalen Greifzacken (14) ausgerüstet ist,
- mindestens eine lamellenartige Vorderspitze (13), die aus dem vorderen Teil des Rahmens (11) heraussteht,
- und Mittel zur Längeneinstellung dieser Vorderspitze (13) zwischen einer zurückgezogenen und einer vorgerückten Position,
wobei die Mittel zum Verstellen zwei Öffnungen (20, 21) umfassen, die im Mittelteil der besagten vorderen Spitze (13, 113, 213) zum Durchführen einer Befestigungsschraube (22) in jeweils der zurückgezogenen bzw. vorgerückten Position vorgesehen sind, **dadurch gekennzeichnet, dass** eine Gleitverbindung mit einem Positionierungs-Quersteg (24, 124, 224) zusammenwirkt, der fest mit dem Rahmen (11) verbunden ist, wobei der Gleitweg dem Längsabstand zwischen den beiden Öffnungen (20, 21) entspricht.

2. Eiskrampen nach Anspruch 1, **dadurch gekennzeichnet, dass** die Gleitverbindung von einer halboffenen Ausnehmung (23, 223) gebildet wird, die im hinteren Bereich der Vorderspitze (13, 213) vorgesehen und dazu bestimmt ist, auf dem Positionierungs-Quersteg (24, 224) zu gleiten.

3. Eiskrampen nach Anspruch 1, **dadurch gekennzeichnet, dass** der Positionierungs-Quersteg (24) auf ganzer Breite gezahnt ist, mit einer Folge rechtwinkliger Rastkerben (27) und Aussparungen (28), die symmetrisch auf beiden gegenüberliegenden Seiten angeordnet sind.

4. Eiskrampen nach Anspruch 2, **dadurch gekennzeichnet, dass** die hintere Ausnehmung (23) der Vorderspitze (13) ein T-förmiges Profil mit geradem Boden hat, der sich parallel zum Längsabstand der beiden Öffnungen (20, 21) erstreckt.

5. Eiskrampen nach Anspruch 3, **dadurch gekennzeichnet, dass** die Vorderspitze (13, 113) in einer vorbestimmten Aussparung (28, 128) des Querstegs (24,124) angeordnet ist und in Querrichtung durch die angrenzenden Rastkerben (27) in der jeweiligen zurückgezogenen bzw. vorgerückten Position blockiert ist.

6. Eiskrampen nach Anspruch 2, **dadurch gekennzeichnet, dass** die Tiefe der Ausnehmung (23, 223) etwas größer ist als die Dicke des Querstegs (24, 224), um die Längeneinstellung zu ermöglichen.

7. Eiskrampen nach einem der vorstehenden Ansprüche, **dadurch gekennzeichnet, dass** sich der Positionierungs-Quersteg (24, 124, 224) parallel zur Befestigungsschraube (22) erstreckt und so die Montage einer oder zweier Vorderspitzen (13, 113, 213) entsprechend einer vorbestimmten Längs- und Querpositionierung erlaubt.

8. Eiskrampen nach Anspruch 1, **dadurch gekennzeichnet, dass** jede Vorderspitze (113) ein gerades hinteres Ende (30) hat, das in einer Aussparungen (128) gleitend gelagert ist, die transversal in einem zur Unterseite des Querstegs (124) hin gebogenen Flügel (31) vorgesehen sind.

9. Eiskrampen nach Anspruch 1, **dadurch gekennzeichnet, dass** der Quersteg (224) zur seitlichen Positionierung eine Reihe von Klauen (32) umfasst, die nach unten umgebogen sind, und dass das Ende jeder Vorderspitze (213) in den Quersteg (224) in dem Zwischenraum zwischen zwei Klauen (32) gabelförmig eingreift.
